# EUROPÄISCHE PATENTSCHRIFT

(11) **EP 0 719 363 B1**
(45) Veröffentlichungstag und Bekanntmachung des Hinweises auf die Patenterteilung: **05.03.1997**
(21) Anmeldenummer: 94926944.3
(22) Anmeldetag: 15.09.1994
(51) Int. Cl.: E03F 5/16, E04H 5/04, E02D 31/00

(54) **TRANSFORMATORENSTATION**
TRANSFORMER STATION
POSTE DE TRANSFORMATION

(30) Priorität: 15.09.1993 DE 9313924 U
(43) Veröffentlichungstag der Anmeldung: 03.07.1996
(73) Patentinhaber: PASSAVANT-WERKE AG, D-65322 Aarbergen 7 (DE)
(72) Erfinder: MALM, Hermann-Josef, D-56414 Weroth (DE); BACHON, Ulrich, D-65582 Diez/Lahn (DE); LOSERIES, Hans, Georg, D-65582 Diez/Lahn (DE)
(74) Vertreter: Glawe, Delfs, Moll & Partner
(86) Internationale Anmeldenummer: EP9403100
(87) Internationale Veröffentlichungsnummer: WO9508031

(56) Entgegenhaltungen:
- DE-U- 8 600 827
- DE-U- 8 811 277
- DE-U- 9 305 559
- FR-A- 2 642 745

## Beschreibung

Die Erfindung bezieht sich auf im Freien aufgestellte Transformatoren beliebiger Bauart. Es ist Vorschrift, im Freien aufgestellte Transformatoren, die mit einem Spezialöl (Transformatorenöl) gekühlt und isoliert werden, mit ihren Fundamenten in eine Auffangwanne zu setzen, deren nutzbares Volumen der Menge des Transformatorenöls entsprechen muß. Im Störfall kann in den Becken die ganze Kühlflüssigkeit aufgefangen werden.

Da das Auffangbecken unter freiem Himmel steht, muß es in die Kanalisation entwässert werden. Die Entwässerung muß über einen Abscheider geführt werden, damit die mit dem Regenwasser fortgeschwemmten Tropfverluste des Transformators zurückgehalten werden. Der Abscheider, der zusätzlich mit einem Koaleszenzeinsatz ausgerüstet sein kann, erhält einen üblichen Schwimmerverschluß, der den Reinwaserablauf verschließt, wenn die Speicherfähigkeit des Abscheiders überschritten ist. Eine im Bereich der abgetrennten Leichtstoffschicht angeordnete Fühlsonde gibt Alarm, wenn der Abscheider entsorgt werden muß.

Im Störfall, d.h. bei Austreten einer größeren Menge Kühlöl, wird dieses vom Auffangbecken in den Abscheider geleitet und dort durch Aufschwimmen zurückgehalten. Die Fühlsonde gibt ordnungsgemäß Alarm und weist dadurch auf den Störfall hin. Das Kühlöl ist nach Behebung des Störfalls aus dem Abscheider zu entsorgen.

Das Auffangbecken dient auch noch zum Zurückhalten von Löschmitteln, das im Falle eines Brandes am Transformator eingesetzt wird. Damit das Löschmittel nicht in den Abscheider gelangt, wo es sehr schwer zu entsorgen wäre, ist bereits vorgeschlagen worden wie beim DE-U-86 00 827, am Auslauf des Auffangbeckens einen Schnellschlußschieber vorzusehen, der im Brandfall von Hand geschlossen werden kann.

Es ist wünschenswert, zu verhindern, daß Kühlöl in größerer Menge in den Abscheider gelangt. Diese Aufgabe wird nunmehr erfindungsgemäß dadurch gelöst, daß die im Abscheider vorhandene Fühlsonde derart auf den Schließantrieb des Schnellschlußschiebers geschaltet ist, daß der Zulauf zum Abscheider bei Ansprechen der Fühlsonde geschlossen wird. Der Schließantrieb des Schnellschlußschiebers ist dafür vorzugsweise als Magnet ausgebildet, so daß er durch Entmagnetisierung den Schieber in Schließstellung fallen läßt. Wenn er als Elektromagnet ausgebildet ist, ist ferner sichergestellt, daß der Schnellschlußschieber bei Stromausfall, der durch einen Brand im Transformator verursacht sein kann, sofort schließt.

Eine andere Möglichkeit zum Schließen des Schnellschlußschiebers ist, die Schieberplatte durch eine Zugfeder in Schließstellung zu verstellen, die durch eine elektromagnetisch eingerückt gehaltene Raste gesichert ist. Bei Stromausfall rückt die Raste selbsttätig aus, und die Zugfeder holt die Schieberplatte in die Schließstellung.

Der Schnellschlußschieber kann des weiteren zur Regulierung des Zulaufs zum Abscheider herangezogen werden, und zwar indem der Rahmen der Schieberplatte eine Lochblende erhält, die als Drossel wirkt. Bei Starkregen wird das im Auffangbecken gespeicherte Wasser in dosiertem Strom in den Abscheider geleitet. Es ist ferner sinnvoll, den Schnellschlußschieber zusätzlich mit einer Handauslösung zu versehen, die im Brandfall schneller betätigt werden kann als die selbsttätige.

Die Abbildung zeigt eine erfindungsgemäß ausgeführte Anlage zur Entwässerung des Auffangbeckens 1 von Transformatorenfundamenten 2. Das Auffangbecken 1 besitzt vor der Auslauföffnung 3 einen angeflanschten Schnellschlußschieber 4 und davor einen kleinen Sumpf 5 zur besseren Montage des Schiebers. Die Ablaufleitung 6 mündet in einen Ölabscheider nach DIN 1999 Teil 4 bis 6, also einen Koaleszenzabscheider 7 mit integriertem Schlammfang 8. Dem Reinwasser-Ablauf 9 ist ein Schwimmer-Verschluß 10 vorgeordnet, dessen Schwimmer auf die Dichte des Kühlöls tariert ist. Neben dem Einlauf in den Koaleszenz-Abscheider ist eine Fühlsonde 11 installiert, die schaltungsgemäß mit dem Alarm- und Überwachungsgerät 12 verbunden ist. Eine weitere Schaltverbindung 13 geht vom Gerät zum Schließantrieb des Schnellschußschiebers 4.

Dem Koaleszenz-Abscheider ist ablaufseitig ein Probenahme-Schacht 14 nachgeschaltet.

Die beschriebene Ausführungsform der Erfindung arbeitet wie folgt:

Im Normalbetrieb wird das Verschlußorgan 4 durch seine (nicht dargestellte) Schließvorrichtung in der Offenstellung gehalten, z.B. indem ein Schnellschlußschieber durch einen Magneten in der hochgezogenen Stellung festgehalten wird. In dieser Stellung kann Regenwasser aus dem Auffangbecken 1 über den Ablauf 4 und die Leitung 6 in den Ölabscheider 7 fließen, wo mitgeführte Ölverunreinigungen abgeschieden werden und eine schwimmende Ölschicht bilden. Wenn die Ölschicht eine vorgegebene Dicke erreicht hat, schließt der auf den Gewichtsunterschied zwischen Öl und Wasser eingestellte Schwimmerverschluß 10 die Ablaufleitung 9 des Abscheiders 7. Das Flüssigkeitsniveau im Abscheider 7 steigt dadurch an, was durch eine Fühlsonde 11 detektiert wird, die mit einem Alarm- und Überwachungsgerät 11 verbunden ist. Dieses zeigt an, daß der Abscheider entsorgt werden muß.

Wenn sich durch einen Schadensfall am Transformator, daß Auffangbecken 1 mit Öl füllt, steigt das Niveau der abgeschiedenen Ölschicht im Füllabscheider ebenfalls an. Wenn die Sonde 11 den Anstieg auf ein vorgegebenes Niveau feststellt, wird über das Überwachungsgerät 12 und die Leitung 13 die (nicht dargestellte) Schließvorrichtung des Verschlußorgans 4 ausgelöst und das Verschlußorgan 4 geschlossen, so daß keine übermäßig großen Ölmengen in den Abscheider 7 gelangen können. Dies geschieht beispielsweise durch Abschalten einer Magnetkraft, die einen als Verschlußorgan dienenden Schieber in der Offenstellung hält, so daß der Schieber nicht mehr gehalten ist und durch die Schwerkraft in seine Verschlußstellung fällt. Alternativ kann das Schließen des Schiebers durch eine Zugfeder berwirkt werden, die in der Offenstellung des Schiebers durch eine elektromagnetisch lösbare Raste arretiert ist.

Die zum Offenhalten und/oder Schließen des Verschlußorgans erforderliche Stromversorgung kann an das Stromnetz und zusätzlich an eine Batterie angeschlossen sein. Ein in die Stromzufuhr eingefügter AC/DC-Wandler bewirkt, daß bei z.B. durch Blitzschlag verursachten kurzen Wechselstromausfällen auf Batteriebetrieb umgeschaltet wird.

## Patentansprüche

1. Transformatorstation mit einem das Fundament (2) des Transformators umgebenden Auffangbecken (1) und einem an den Ablauf (3) des Auffangbeckens angeschlossenen Ölabscheider (7), der eine Sonde (11) für das Niveau der abgeschiedenen Ölschicht aufweist, und einem am Ablauf (3) des Auffangbeckens angeordneten, im Normalbetrieb offenen Verschlußorgan (4), dadurch **gekennzeichnet**, daß das Verschlußorgan (4) eine automatisch auslösbare Schließeinrichtung aufweist, die von der Sonde (11) derart gesteuert ist, daß bei Erreichen eines vorgegebenen Niveaus der abgeschiedenen Ölschicht im Ölabscheider (7) das Schließen des Verschlußorgans (4) ausgelöst wird.

2. Transformatorstation nach Anspruch (1), dadurch **gekennzeichnet**, daß das Verschlußorgan (4) als Schnellschlußschieber ausgebildet ist.

3. Transformatorstation nach Anspruch (1), dadurch **gekennzeichnet**, daß dem Ablauf (3) ein Strömungsdrosselorgan zugeordnet ist, welches die Ablaufmenge aus dem Auffangbecken auf den hydraulischen Nenndurchsatz (Nennleistung) begrenzt, auf den der Ölabscheider (7) ausgelegt ist.

4. Transformatorstation nach Anspruch 2 und 3, dadurch **gekennzeichnet**, daß das Strömungsdrosselorgan eine Lochblende ist, die in der Rahmenplatte des Schnellschlußschiebers angeordnet ist.

5. Transformatorstation nach Anspruch 2, dadurch **gekennzeichnet**, daß die Schließvorrichtung einen Magneten zum Offenhalten des Schnellschlußschiebers und eine Einrichtung zum Lösen der vom Magneten ausgeübten Haltekraft aufweist.

6. Transformatorstation nach Anspruch 5, dadurch **gekennzeichnet**, daß der Magnet ein Elektromagnet ist.

7. Transformatorstation nach Anspruch 5, dadurch **gekennzeichnet**, daß der Magnet ein Permanent-Haltemagnet ist und die Einrichtung zum Lösen der Haltekraft ein elektromagnetisches Gegenfeld erzeugt.

8. Transformatorstation nach Anspruch 2, dadurch **gekennzeichnet**, daß die Schließvorrichtung eine Zugfeder aufweist, die in der Offenstellung des Schiebers durch eine elektromagnetisch eingerückt gehaltene Raste arretiert ist und bei Lösen der Raste den Schnellschlußschieber in die Verschlußstellung zieht.

9. Transformatorstation nach Anspruch 5 oder 8, dadurch **gekennzeichnet**, daß der Elektromagnet eine Stromversorgung aus dem Stromnetz aufweist, die bei Ausfall des Netzstroms automatisch auf eine angeschlossene Batterie umschaltbar ist.

10. Transformatorstation nach einem der Ansprüche 1 bis 9, dadurch **gekennzeichnet**, daß die Schließvorrichtung des Verschlußorgans (4) zusätzlich von Hand auslösbar ist.

## Claims

1. A transformer station with a collecting basin (1) surrounding a foundation (2) for a transformer and an oil separator (7) which is connected to the outlet (3) of the collecting basin and has a sensor (11) for the level of the separated oil layer, and a closure member (4) which is provided at the outlet (3) of the collecting basin and which is open during normal operation, characterised in that the closure member (4) has an automatically actuatable closing means which is controlled by the sensor (11) in such a way that when a preset level of the separated oil layer is reached in the oil separator (7) the closing of the closure member (4) is actuated.

2. A transformer station according to Claim 1, characterised in that the closure member (4) is in the form of a rapid-closing slide valve.

3. A transformer station according to Claim 1, characterised in that a flow-restricting member is associated with the outlet (3), which restricts the outflow from the collecting basin to the hydraulic rated throughflow (rated capacity) for which the oil separator (7) is designed.

4. A transformer station according to Claim 2 or 3, characterised in that the flow-restricting member is a perforated shutter which is disposed in the frame plate of the rapid-closing slide valve.

5. A transformer station according to Claim 2, characterised in that the closing means has a magnet for keeping the rapid-closing slide valve open and a device for releasing the retaining force exerted by the magnet.

6. A transformer station according to Claim 5, characterised in that the magnet is an electromagnet.

7. A transformer station according to Claim 5, characterised in that the magnet is a permanent holding magnet and the device for releasing the retaining force creates an electromagnetic opposing field.

8. A transformer station according to Claim 2, characterised in that the closing means has a tension spring which is arrested in the open position of the slide valve by a detent held engaged electromagnetically, and which draws the rapid-closing slide valve into the closed position when the detent is released.

9. A transformer station according to Claim 5 or 8, characterised in that the electromagnet has a power supply from the mains, which can be automatically switched over to a connected battery in the event of failure of the mains supply.

10. A transformer station according to any one of Claims 1 to 9, characterised in that the closing means of the closure member (4) can additionally be manually actuated.

## Revendications

1. Poste de transformation équipé d'un bassin collecteur (1) qui entoure la dalle de fondation (2) du transformateur, et d'un séparateur d'huile (7) qui est raccordé à la sortie (3) du bassin collecteur et qui comporte une sonde (11) pour le niveau de la couche d'huile séparée, ainsi que d'un organe obturateur (4) qui est disposé à la sortie (3) du bassin collecteur et qui est ouvert en fonctionnement normal, caractérisé en ce que l'organe obturateur (4) comporte un dispositif de fermeture déclenchable automatiquement, qui est commandé par la sonde (11) de telle sorte que, lorsqu'un niveau prédéfini de la couche d'huile séparée est atteint dans le séparateur d'huile (7), la fermeture de l'organe obturateur (4) est déclenchée.

2. Poste de transformation selon la revendication 1, caractérisé en ce que l'organe obturateur (4) est réalisé sous forme de vanne d'arrêt à fermeture rapide.

3. Poste de transformation selon la revendication 1, caractérisé en ce qu'il est adjoint, à la sortie (3), un organe d'étranglement du courant qui limite le débit d'écoulement du bassin collecteur au débit nominal hydraulique (capacité nominale) pour lequel le séparateur d'huile (7) est dimensionné.

4. Poste de transformation selon la revendication 2 ou 3, caractérisé en ce que l'organe d'étranglement du courant est un diaphragme perforé qui est monté dans la plaque-châssis de la vanne d'arrêt à fermeture rapide.

5. Poste de transformation selon la revendication 2, caractérisé en ce que le dispositif de fermeture comporte un aimant pour maintenir ouverte la vanne d'arrêt à fermeture rapide et un dispositif pour supprimer la force de maintien exercée par l'aimant.

6. Poste de transformation selon la revendication 5, caractérisé en ce que l'aimant est un électro-aimant.

7. Poste de transformation selon la revendication 5, caractérisé en ce que l'aimant est un aimant permanent et le dispositif pour la suppression de la force de maintien crée un champ électromagnétique antagoniste.

8. Poste de transformation selon la revendication 2, caractérisé en ce que le dispositif de fermeture comporte un ressort de traction qui est bloqué dans la position d'ouverture de la vanne d'arrêt par un cliquet maintenu en prise électromagnétiquement et qui attire la vanne d'arrêt dans sa position de fermeture lorsque le cliquet est libéré.

9. Poste de transformation selon la revendication 5 ou 8, caractérisé en ce que l'électro-aimant comporte une alimentation électrique à partir d'un réseau qui peut être commuté automatiquement sur une batterie connectée en cas de panne de secteur.

10. Poste de transformation selon l'une quelconque des revendications 1 à 9, caractérisé en ce que le dispositif de fermeture de l'organe obturateur (4) peut être en plus déclenché à la main.
